# EUROPÄISCHE PATENTANMELDUNG

(11) **EP 4 571 005 A1**
(43) Veröffentlichungstag der Anmeldung: **18.06.2025**
(21) Anmeldenummer: 23215542.4
(22) Anmeldetag: 11.12.2023
(51) Int. Cl.: E04B 9/36

(54) **RAUMDECKE**

(71) Anmelder: Ophardt, Hermann, 47661 Issum (DE)
(72) Erfinder: Ophardt, Hermann, 47661 Issum (DE)
(74) Vertreter: Brinkmann & Partner

(57) **Zusammenfassung**

Die Erfindung betrifft eine Raumdecke, insbesondere für Tiny Houses, mit einer Mehrzahl von lattenförmig ausgebildeten Profilelementen (11) aus Metall, die quer zu ihrer Längserstreckung nebeneinander angeordnet sind, dadurch gekennzeichnet, dass die Profilelemente (11) eine Basis (18) und einen ersten an einem ersten Endabschnitt der Basis (18) angeordneten Schenkel (19) aufweisen, wodurch ein Volumenraum definiert ist, und dass die Profilelemente (11) raumseitig offen ausgebildet sind, und dass die Profilelemente (11) an der Basis (18) und/oder dem Schenkel (19) angeordnete Trag- und/oder Stützelemente (27) aufweisen, wobei die Trag- und/oder Stützelemente (27) Aufnahmepunkte und/oder -flächen für Funktionselemente aufweisen.

## Beschreibung

Die Erfindung betrifft eine Raumdecke, insbesondere eine Raumdecke für Tiny Houses.

Raumdecken sind aus dem Stand der Technik an sich bekannt, weshalb an dieser Stelle auf einen gesonderten druckschriftlichen Nachweis verzichtet wird. Als Raumdecke wird im Allgemeinen ein Hauskörper verstanden, der den oberen Abschluss eines Raums bildet. Über der Raumdecke können noch weitere Hauskörper, z.B. ein separater Dachköper liegen. Die Raumdecke kann aber auch selbst als Dachkörper fungieren. In diesem Fall schützt die Raumdecke vor der Witterung. Üblicherweise sollen Raumdecken einem Raum zudem eine wohnliche Atmosphäre geben.

Es ist bekannt, dass Raumdecken eine Mehrzahl von lattenförmigen Profilelementen aus Metall aufweisen, wobei die Profilelemente quer zu ihrer Längserstreckung nebeneinander angeordnet sind.

Es ist die Aufgabe der Erfindung, die bekannte Raumdecke zu verbessern und eine Raumdecke, insbesondere für Tiny Houses, zur Verfügung zu stellen, die neben dem Schutz vor der Witterung und der wohnlichen Atmosphäre noch weitere Funktionen und Vorteile bieten kann und zugleich trotzdem besonders leicht zu montieren und demontieren ist.

Zur Lösung dieser Aufgabe wird eine Raumdecke vorgeschlagen, die dadurch gekennzeichnet ist, dass die Profilelemente eine Basis und einen ersten daran angeordneten Schenkel aufweisen, wodurch ein Volumenraum definiert ist, und dass die Profilelemente raumseitig offen ausgebildet sind, und dass die Profilelemente an der Basis und/oder dem ersten Schenkel angeordnete Trag- und/oder Stützelemente aufweisen, wobei die Trag- und/oder Stützelemente zur Aufnahme von Funktionselementen ausgebildet sind.

Die Raumdecke besteht aus lattenförmig ausgebildeten Profilelementen. Unter lattenförmig im Sinne dieser Erfindung ist zu verstehen, dass die Längserstreckung deutlich über eine Quererstreckung der Profilelemente hinausgeht. Die Profilelemente sind also deutlich länger, als sie breit oder hoch sind. Die Raumdecke setzt sich aus einer Mehrzahl dieser Profilelemente zusammen.

Die Profilelemente sind aus Metall. Vorteilhaft an Profilelementen aus Metall ist, dass diese nicht oder nur schlecht brennbar und sehr langlebig sind. Eine Raumdecke aus Metall lässt sich nahezu belieb oft auf- und abbauen, was insbesondere für die Ausführungsform von Vorteil ist, bei der die Raumdecke als Raumdecke für Tiny Houses vorgesehen ist, denn Tiny Houses sind oft daraus ausgerichtet, dass sie sich leicht umziehen oder umgestalten lassen.

Besonders vorteilhaft ist deshalb auch eine Ausführung der Profilelemente aus Leichtmetall, insbesondere Aluminium bzw. Aluminiumlegierungen, da insbesondere Aluminium einerseits leicht, andererseits ausreichend belastbar ist. Eine Raumdecke aus Aluminiumprofilen lässt sich also, da die Aluminiumprofile einerseits vergleichsweise leicht sind, ohne große Geräte aufbauen. Andererseits ist eine solche Raumdecke belastbar, was insbesondere dann von Vorteil ist, wenn, wie nachstehen noch näher erläutert, Funktionselemente oder andere Elemente von der Raumdecke aufgenommen werden sollen.

Die Profilelemente sind im endmontierten Zustand quer zu ihrer Längserstreckung nebeneinander angeordnet und bilden so eine geschlossene Raumdecke aus. Die Raumdecke kann entweder einen Raumabschluss bilden und unterhalb eines Dachkörpers liegen oder sie bildet einen Hausabschluss, d.h. sie bildet selbst den Dachkörper eines Hauses. Liegt die Raumdecke unterhalb eines Dachkörpers kann zwischen Raumdecke und Dachkörper eine Dämmschicht vorgesehen sein. Die Dämmschicht kann unlösbar, z.B. mittels Kleber, oder lösbar, z.B. mittels Schrauben, mit der Raumdecke verbunden sein.

Die Profilelemente können sich mit ihrer Längserstreckung ganz oder nur teilweise über die Länge oder Breite der Grundfläche eines Hauses erstrecken. Bevorzugterweise erstrecken sie sich über die ganze Länge bzw. Breite eines Hauses. Bei dem Haus kann es sich insbesondere um ein Tiny House mit einer bevorzugt rechteckigen Grundfläche, besonders bevorzugt mit einer quadratischen Grundfläche handeln. Eine bevorzugte Ausführungsform sieht vor, dass die Profilelemente in ihrer Längs- und Breitenerstreckung so zu wählen sind, dass man sie ohne Zuschneiden am Aufstellungsort montieren kann und sie im endmontierten Zustand die gesamte Grundfläche abdecken. Dafür sind die Profilelemente in ihrer Breitenerstreckung so zu wählen, dass die Anzahl benötigter Profilelemente ein ganzzahliger Teiler der Länge oder Breite der Grundfläche des Hauses ist.

Erfindungsgemäß ist vorgesehen, dass die Profilelemente eine Basis und an einem ersten Endabschnitt der Basis einen ersten Schenkel aufweisen, wodurch ein Volumenraum definiert ist. Vorteilhaft an einer Ausgestaltung der Profilelemente mit einer Basis und einem ersten Schenkel ist, dass somit mehr Fläche zur Ausstattung der Raumdecke zur Verfügung steht im Vergleich z.B. zu einer Raumdecke, die aus Profilelementen besteht, die nur eine Basis aufweisen.

Für eine vereinfachte Ausstattung der Raumdecke sind erfindungsgemäß Trag- und/oder Stützelemente vorgesehen. Diese sind an der Basis und/oder dem Schenkel angeordnet. Die Trag- und/oder Stützelemente weisen Aufnahmepunkte und/oder -flächen für Funktionselemente auf. Trag- und Stützelemente im Sinne dieser Erfindung sind Elemente, die dazu geeignet sind, Funktionselemente zu tragen oder zu stützen. Sie haben also insbesondere eine dafür geeignete Form und sind stabil genug, um das Gewicht eines an ihnen aufgenommenen Funktionselements zu tragen oder zu stützen. Die erfindungsgemäße Raumdecke bietet also den Vorteil, dass die Raumdecke selbst Mittel zur Befestigung in Form von Trag- und/oder Stützelementen zur Verfügung stellt. Die erfindungsgemäße Raumdecke unterscheidet sich somit z.B. von einer Raumdecke, die sich aus einer Mehrzahl von Profilelementen zusammensetzt, bei der die Profilelemente z.B. lediglich eine Basis aufweisen. Dort müssen von einem Verwender nachträglich in mehreren Einbauschritten separate Befestigungsmittel für Funktionselementen angebracht werden. Es müssen z.B. Löcher gebohrt und Haken angebracht werden. Im Vergleich dazu benötigt man für die Ausstattung der erfindungsgemäße Raumdecke mit Funktionselementen weniger Befestigungsmittel und Einbauschritte und ist trotzdem flexibel in der Gestaltung der Raumdecke.

Besonders vorteilhaft in dem Zusammenhang ist auch, dass die Profilelemente raumseitig offen und somit zugänglich sind. Dies vereinfacht die Montage und Demontage von Funktionselementen zusätzlich. Eine eventuelle Wartung oder ein Austausch eines Funktionselements kann somit jederzeit ohne größeren Aufwand erfolgen.

Eine bevorzugte Ausgestaltung sieht deshalb auch vor, dass alle Funktionselemente komplett ohne weitere Befestigungsmittel an der Raumdecke angebracht werden, also z.B. aufgehangen oder eingehängt oder geklemmt werden. Die Befestigung der Funktionselemente kann also komplett werkzeugfrei erfolgen, was zu einer besonders einfachen Ausstattung der Raumdecke beiträgt.

Eine weitere bevorzugte Ausführungsform, die in diesem Zusammenhang zu erwähnen ist, sieht vor, dass die Trag- und/oder Stützelemente als L- und/oder T-förmige Haken ausgebildet sind. An einer Raumdecke mit L- bzw. T-förmigen Trag- und/oder Stützelementen lassen sich in erwähnter Weise besonders einfach Funktionselemente einhängen oder einklemmen. L- und T-förmige Haken bieten zudem gute Stütz- oder Aufnahmeflächen für Funktionselemente insbesondere mit rechteckigem Querschnitt.

Die Raumdecke kann auf diese Weise unter anderem mit Lüftungskanälen, Kabelkanälen oder Leuchtmitteln ausgestattet sein. Bei den Leuchtmittel kann es sich beispielsweise um LED-Schienen handeln, die zwischen zwei Haken eingeklemmt wird. Die Lüftungs- und Kabelkanäle können wie erwähnt einen rechteckigen Querschnitt aufweisen und so von den Haken gestützt oder getragen werden, wie dies nachstehend auch noch näher anhand der Figuren und der dort gezeigten Ausführungsformen erläutern wird.

Eine andere Ausführungsform sieht vor, dass die Profilelemente Bohrungen aufweist. Insbesondere weisen die Profilelemente an den Trag- und/oder Stützelementen selbst oder an zu den Trag- und/oder Stützelementen benachbarten Flächen Bohrungen auf, sodass in die Bohrungen einbringbare Befestigungsmittel mit den Trag- und/oder Stützmitteln zusammenwirken und somit zusätzliche Stabilität der Funktionselemente sorgen und z.B. ungewolltes Verrutschen verhindern. Bevorzugterweise handelt es sich bei den Befestigungsmitteln um lösbare Befestigungsmittel wie Schrauben, sodass sich Funktionselemente z.B. jederzeit austauschen lassen.

Gemäß einer weiteren Ausführungsform ist vorgesehen, dass die Profilelemente abgesehen von der Basis und dem ersten an dem ersten Endabschnitt der Basis angeordneten Schenkel noch einen zweiten, an einem zweiten Endabschnitt der Basis angeordneten Schenkel aufweist. Die Profilelemente sind somit im Querschnitt U-förmig. Vorteilhaft an dieser Ausgestaltung ist, dass sich angrenzende Profilelemente so untereinander besonders stabil verbinden lassen, da sich so ein Schenkel eines ersten Profilelements mit einem Schenkel eines zweiten, angrenzenden Profilelements form- und kraftschlüssig verbinden lassen. Bevorzugterweise lassen sich die Profilelemente untereinander lösbar verschrauben, wodurch die Raumdecke einerseits im endmontierten Zustand besonders stabil ist, und sich andererseits in einfacher Weise montieren und demontieren lässt.

Eine weitere Ausführungsform ergibt sich dadurch, dass die Profilelemente einen an einem der Basis gegenüberliegenden Endabschnitt des ersten Schenkels angeordneten ersten Kragen und einen an einem der Basis gegenüberliegenden Endabschnitt des zweiten Schenkels angeordneten zweiten Kragen aufweisen. Die Schenkel haben einander zugewandte und voneinander abgewandte Seiten. Die Kragen sind an den voneinander abgewandten Seiten der Schenkel angeordnet. Die Kragen weisen somit voneinander weg. Es ist dabei vorgesehen, dass die Kragen orthogonal zum jeweiligen Schenkel stehen oder anders gesagt, dass der erste Kragen in einem rechten Winkel zum ersten Schenkel und der zweite Kragen in einem rechten Winkel zum zweiten Schenkel angeordnet ist. Die Kragen tragen dazu bei, dass an der Raumdecke weitere Elemente aufgenommen werden können. Durch die Kragen entsteht nämlich zwischen zwei im endmontierten Zustand angrenzenden Profilelementen ein Hohlraum und die Kragen selbst können als Auflagefläche dienen. Auf eine entsprechende Ausführungsform sei weiter untenstehend noch eingegangen.

Zusätzlich zu den Kragen können die Profilelemente noch an einem dem ersten Schenkel gegenüberliegenden Endabschnitt des ersten Kragens einen ersten Steg und an einem dem zweiten Schenkel gegenüberliegenden Endabschnitt des zweiten Kragens einen zweiten Steg aufweisen. Die Stege bilden eine Verlängerung in die Richtung, in die bereits die Schenkel weisen. Der erste Steg ist dabei in einem rechten Winkel zum ersten Kragen und der zweite Steg in einem rechten Winkel zum zweiten Kragen angeordnet. Dank der Stege kann die Raumdecke mit weiteren Elementen, insbesondere Deckenelementen wie z.B. Deckenplatten ausgestattet werden. Es kann so im endmontierten Zustand eine geschlossene Raumdeckenoptik erzielt werden. Die Stege können dabei als Kontaktflächen und seitliche Abstützung dienen. Vorzugsweise werden die Deckenelemente lösbar z.B. mithilfe von Schrauben oder Dübeln befestigt. Dies trägt zur einfachen Montage und Demontage der Raumdecke und bei. Zudem lassen sich Profilelemente mit Stegen wiederum besonders gut miteinander verbinden, z.B. durch verschrauben.

Bei einer weiteren, besonders bevorzugten Ausgestaltung kann auf zusätzliche Befestigung der Deckenelemente mittels z.B. Schrauben oder Dübel verzichtet werden. So ist vorgesehen, dass die Profilelemente an einem dem ersten Kragen gegenüberliegenden Endabschnitt des ersten Stegs eine erste Kante und an einem dem zweiten Kragen gegenüberliegenden Endabschnitt des zweiten Stegs eine zweite Kante aufweisen. Die Stege haben eine einander zugewandte und voneinander abgewandte Seiten. Die Kanten sind an den einander zugewandten Seiten angeordnet. Die erste Kante ist in einem rechten Winkel zum ersten Steg und die zweite Kante in einem rechten Winkel zum zweiten Steg angeordnet. Die Kanten weisen somit aufeinander zu. Auf den Kanten können z.B. Deckenelemente aufliegen. Dies bringt den Vorteil, dass die Deckenelemente werkzeuglos und somit besonders einfach montiert und demontiert werden können. Das Erscheinungsbild der Raumdecke lässt sich somit besonders einfach verändern und anpassen, indem Deckenelemente je nach aktueller Vorliebe hinsichtlich z.B. der Farbe oder des Materials ausgetauscht werden können. Vorzugsweise sind die Deckenelemente dafür in Abmessungen zu wählen, dass ein ausreichend großer Spaltraum zwischen Deckenelement und Stegen und Deckenelement und Kragen bleibt, sodass sich die Deckenelemente einfach ein- und aushängen und verschieben lassen. Auf weitere bevorzugte Ausführungsformen auch hinsichtlich des Materials der Deckenelemente sei in weiteren Ausführungsbeispielen und den Figurenbeschreibungen eingegangen.

In einer weiteren Ausführungsform ist vorgesehen, dass die Stege mit den daran angeordneten Kanten einen spitzen Winkel bilden. Der Kontaktbereich zwischen Deckenelementen und Profilelementen ist damit minimiert, wodurch Feuchtigkeitsansammlungen und eventueller Schimmelbildung vorgebeugt wird.

Es ist vorgesehen, dass die Profilelemente einstückig ausgebildet sind. D.h. die Schenkel, Kragen, Stege und Kanten sind nicht nachträglich z.B. durch Schweißen oder Anschrauben angebracht, sondern das Profilelement ist aus einem Stück geformt. Schenkel, Kragen, Stege und Kanten lassen sich z.B. durch Abkanten formen. Alternativ werden die Profilelemente im Stranggussverfahren hergestellt. Die Profilelemente lassen sich somit einfach maschinell herstellen und sind kostengünstig und besonders stabil gegenüber auf sie wirkender Kräfte.

Wie bereits schon erwähnt, ist als weiteres Merkmal der Raumdecke vorgesehen, dass diese Deckenelemente aufweist. Dadurch lässt sich eine geschlossene Raumdeckenoptik erzielen, was dem Raum eine wohnliche Atmosphäre gibt. Die Deckenelemente sind dabei an den Stegen und oder Kanten angeordnet und vorzugsweise lösbar mit den Profilelementen verbunden. Dies erleichtert ein Entnehmen oder einen Austausch der Deckenelemente, sei es aus Gründen der Wartung oder der persönlichen Vorlieben bezüglich Materials oder Farbe. Die Raumdecke ist somit flexibel in ihrer Gestaltung und gleichzeitig wartungsfreundlich.

Gemäß einem weiteren Merkmal weist die Raumdecke Fahrwerke auf. Dabei sind die Fahrwerke in dem Hohlraum angeordnet, der durch im endmontierten Zustand aneinandergrenzende Profilelemente gebildet ist, wenn die Profilelemente über an den Schenkeln angeordnete Kragen verfügen. Die Profilelemente grenzen dabei nicht bündig aneinander, sondern es ist ein Spaltraum zwischen ihnen belassen. Die Fahrwerke weisen Aufhängungen auf, die sich durch diesen Spaltraum hindurch in den Raum erstrecken. Als Fahrwerke im Sinne dieser Erfindung sind Bauteile zu verstehen, mittels derer sich Fahrelemente, die an dem Fahrwerk angebracht werden können, im Raum bewegen, insbesondere verfahren lassen. Das Fahrwerk kann zu diesem Zweck über Räder oder Rollen verfügen. In die erfindungsgemäße Raumdecke sind also im endmontierten Zustand Fahrwerke integriert, die es gestatten, dass mit ihrer Hilfe Fahrelemente im Raum bewegt werden können. Eine beispielhafte Ausgestaltung eines Fahrwerks wird in den Figurenbeschreibungen noch eingehender erläutert. Die Fahrwerke bzw. Fahrelemente können manuell oder vorzugsweise automatisch, z.B. elektromotorisch, verfahren werden. Besonders vorteilhaft kommt hier auch zum Tragen, dass die Raumdecke in erwähnter Weise mit Kabelkanälen ausgestattet sein kann, in denen vorzugsweise vorgefertigte Kabelbäume mit Steckverbindungen verlegt werden, an denen alle elektrischen Verbraucher, wie z.B. Elektromotoren, betrieben werden können. Die Fahrelemente lassen sich so nach Bedarf unterschiedlich im Raum positionieren. Fahrelemente können z.B. Geräte wie Fernseher, Beamer, Lautsprecher oder Ventilatoren sein.

Bei einer bevorzugten Ausführungsform handelt es sich bei den Fahrelementen um verfahrbare Wände. Dadurch ergibt sich eine flexible Raumgestaltung. Vorzugsweise werden fest eingebaute Wände mit verfahrbaren Wänden kombiniert. Die verfahrbaren Wände können dann beispielsweise vor den fest eingebauten Wänden stehen und mit ihrer zugänglichen Seite z.B. als Regalwand dienen. Für eine Umgestaltung, beispielsweise eine Abtrennung eines Raumteils kann die verfahrbare Wand dann an die gewünschte Position gebracht werden. Vorzugsweise sind in die verfahrbare Wand weitere Elemente integriert, z.B. ausklappbare Tischplatten, Lampen oder Monitore. Dies bietet eine besonders flexible und platzsparende Möglichkeit der Raumgestaltung. So ließe sich zum Beispiel von einem Wohnbereich ein Homeoffice-Bereich abtrennen. Dabei kann der Homeoffice-Bereich teilweise oder vollständig durch die von der verfahrbaren Wand zur Verfügung gestellten Elemente wie Tischplatten oder Monitore ausgestattet sein. Ist der Homeoffice-Bereich gerade nicht in Benutzung und die abtrennende, verfahrbare Wand z.B. vor eine fest eingebaute Wand gefahren, steht somit der Raum des Homeoffice-Bereichs nun dem Wohnbereich zur Verfügung.

Die Profilelemente können insbesondere dort, wo sie sichtbar sind, wunschgemäß gefärbt sein (z.B. lackiert oder pulverbeschichtet).

Die Profilelemente können mit verschiedenen Tragkonstruktionen form- und kraftschlüssig sein. Denkbar ist z.B., dass die Profilelemente direkt auf fest eingebauten, tragenden Wänden aufliegen. Alternativ oder zusätzlich können die Profilelemente an Tragrahmen oder Tragbalken befestigt sein. Die Profilelemente können insbesondere mit den Tragkonstruktionen verschraubt sein. Dies bietet den Vorteil, dass die Raumdecke mit einfachem Werkzeug auf- und auch wieder abgebaut werden kann.

Besonders geeignet ist die vorgeschlagene Raumdecke auch für einen Einbau in ein Modulhaus, insbesondere modulares Tiny House, mit einem Tragkörper, einem vom Tragkörper getragenen Hauskörper und einem vom Hauskörper getragenen Dachkörper, wobei der Hauskörper eine Stützstruktur aufweist, die über nach dem Baukastenprinzip miteinander kombinierbare Pfosten und Streben verfügt, wobei die Pfosten und die Streben einerseits korrespondierend zueinander ausgebildete Steckmittel aufweisen sowie andererseits in Wirkverbindung stehende Anschläge bereitstellen, sowie mit Funktions- und Fassadenelementen, wobei die Stützstruktur dazu eingerichtet ist, die Funktionselemente hauskörperinnenseitig und die Fassadenelemente hauskörperaußenseitig nach dem Baukastenprinzip auswechselbar aufzunehmen. Man erhält so ein Tiny House, bei dem sich das gesamte Haus einschließlich der erfindungsgemäßen Raumdecke mit einfachem Werkzeug auf- und abbauen lässt. Der Aufbau erfordert dabei keine professionellen, ausgebildeten Handwerker. Es reicht aus, wenn das Aufbaupersonal entsprechend geschult ist.

Weitere Merkmale und Vorteile ergeben sich aus der nachfolgenden Beschreibung anhand der Figuren. Dabei zeigen
- Fig. 1: eine erste schematische Ansicht eines Tiny Houses,
- Fig. 2: eine zweite Ansicht eines Tiny Houses,
- Fig. 3: eine weitere Ausführungsform eines Tiny Houses,
- Fig. 4: eine schematische Explosionsdarstellung eines Tiny Houses,
- Fig. 5: eine schematische Schnittdarstellung einer ersten Ausführungsform einer erfindungsgemäßen Raumdecke,
- Fig. 6: eine Schnittdarstellung der ersten Ausführungsform in Vergrößerung,
- Fig. 7: eine schematische Darstellung eines Dachelements, eines Trägerelements und eines Profilelements einer Raumdecke gemäß einer zweiten Ausführungsform,
- Fig. 8: eine Längsschnittdarstellung durch das Trägerelement bzw. eine Querschnittsdarstellung durch das Dachelement und das Profilelement,
- Fig. 9-14: Profilelemente im Querschnitt mit verschiedenen Ausstattungen,
- Fig. 15: eine schematische Querschnittsdarstellung einer bevorzugten Ausführungsform der erfindungsgemäßen Raumdecke,
- Fig. 16: eine seitliche Ansicht eines Profilelements im Querschnitt mit Universal-Halter,
- Fig. 17: eine schematische Darstellung mit Aufsicht auf ein Profilelement und
- Fig. 18: eine schematische Ansicht von schräg unten.

In Fig. 1 ist eine Ansicht eines beispielhaften Tiny Houses 1 gezeigt. Dabei ist die Grundfläche des Tiny Houses 1 kleiner als 50 m². In vorteilhafter Weise eignet sich die erfindungsgemäße Raumdecke als Raumdecke für ein solches Tiny House 1.

Das Tiny House 1 hat einen Hauskörper 5 und einen Dachkörper 2 mit einer ersten Dachseite 3 und einer zweiten Dachseite 4, die zusammen ein Spitzdach bilden.

In Fig. 2 ist eine zweite Ansicht des Tiny Houses 1 zu sehen, bei der die auf der zweiten Dachseite 4 angebrachten Solarmodule 6 zu sehen sind. Die Solarmodule 6 können der Energieversorgung des Tiny Houses 1 dienen.

Fig. 3 zeigt eine zweite Ausführungsform eines Tiny Houses 1 mit einem Flachdach 7 anstelle eines Spitzdachs.

Als weitere Ausführungsform kann ein Tiny House 1 mit einem Pultdach ausgestattet sein. Dies ist jedoch nicht in den Figuren dargestellt. Es können Neigungswinkel des Dachs zwischen 5° und 60° vorgesehen sein. Bei einer Ausstattung mit Solarmodulen 6 ist ein Neigungswinkel von mindestens 15° vorgesehen. Besonders bevorzugt ist ein Neigungswinkel von 30°, bei dem auch eine Begrünung des Dachs noch möglich ist.

Fig. 4 zeigt eine Explosionsdarstellung eines Tiny Houses 1 mit Flachdach 7. Zu sehen sind eine äußere Stützstruktur 8 und eine innere Stützstruktur 9, die dazu ausgelegt sind, eine Reihe von Hauselementen aufzunehmen. So können sich Verkleidungselemente 13, Wandelemente 14 und Fassadenelemente 17 an die Stützstrukturen 8 und 9 fügen. Bei den vorgenannten Elementen kann es sich z.B. um Wandverkleidungen, Tür- oder Fensterelemente oder Isolier- bzw. Dämmelemente handeln.

Es ist hier zudem angedeutet, wie sich eine erfindungsgemäße Raumdecke aus Profilelementen 11 an einem Tragrahmen 10 und/oder Trägerelementen 12 anordnen lässt. Der Tragrahmen 10 und die Trägerelemente 12 können eine Tragkonstruktion bilden, mit der die Profilelemente 11 verschraubt sein können.

Den oberen Abschluss des Tiny House 1 bilden eine Isolierschicht 15 und die Dachelemente 16. Die Explosionsdarstellung verdeutlicht die Modulhaftigkeit des Tiny Houses 1, zu der die erfindungsgemäße Raumdecke weiter beiträgt.

In Fig. 5 ist eine schematische Schnittdarstellung einer ersten Ausführungsform einer erfindungsgemäßen Raumdecke zu erkennen. Dabei liegen die Profilelemente 11, aus denen sich die Raumdecke zusammensetzt, unterhalb der Trägerelemente 12.

Fig. 5 lässt sich entnehmen, dass die Profilelemente 11 gemäß dieses ersten Ausführungsbeispiels über eine Basis 18, einen ersten Schenkel 19 und einen zweiten Schenkel 20 verfügen, wobei der erste Schenkel 19 an einem ersten Endabschnitt und der zweite Schenkel 20 an einem zweiten Endabschnitt der Basis 18 angeordnet sind. Die Profilelemente 11 sind raumseitig offen und können beispielsweise Deckenelemente 30 aufnehmen. Anhand der Darstellung des dritten Deckenelements 30 von links ist angedeutet, dass sich die Deckenelemente 30 bei Bedarf anheben lassen.

Fig. 6 zeigt die Schnittdarstellung der ersten Ausführungsform in Vergrößerung, sodass die Basis 18, der erste Schenkel 19 und der zweite Schenkel 20 besser zu erkennen sind. In dieser Darstellung ist zudem eine erste Ausführungsform der Trag- und Stützelemente 27 zu erkennen.

In Fig. 7 ist eine Darstellung eines Dachelements 16, eines Trägerelements 12 und eine zweite Ausführungsform eines Profilelements 11 zu sehen. Das Dachelement 16 und das Trägerelement 12 sind als Profile ausgeführt. Dachelemente 16 und Trägerelement 12 können, wie auch Profilelemente 11, aus Leichtmetall, insbesondere Aluminium bzw. Aluminiumlegierungen, gefertigt sein. Die Dachelemente 16, die Trägerelemente 12 und die Profilelemente 11 können miteinander verschraubt sein, was jedoch in Fig. 7 nicht explizit dargestellt ist. Dies trägt sowohl zur Beständigkeit des Hauses, als auch zu einem leichten Auf- und Abbau bei.

Fig. 8 zeigt einen Längsschnitt durch das Trägerelement 12 bzw. einen Querschnitt durch das Dachelement 16 und das Profilelement 11.

Der Fig. 8 lässt sich entnehmen, dass in einer bevorzugten Ausführungsform ein Profilelement 11 eine Basis 18 aufweist, an der an einem Endabschnitt einer erster Schenkel 19 und an einem zweiten Endabschnitt ein zweiter Schenkel 20 angeordnet ist. In einem rechten Winkel zum ersten Schenkel 19 ist ein Kragen 21 angeordnet, der nach außen weist. Desgleichen ist zum zweiten Schenkel 20 in einem rechten Winkel ein Kragen 22 angeordnet, der ebenfalls nach außen weist. Die Kragen weisen somit voneinander weg. An den Enden der Kragen 21 und 22 sind wiederum im 90° Winkel Stege 23 und 24 angegliedert. Den Abschluss bilden Kanten 25 und 26, wobei Kragen 21 in einem 90° Winkel zum Steg 23 und Kragen 26 in einem 90° Winkel zu Steg 24 steht. Die Kragen weisen nach innen bzw. auf einander zu. Die Profilelemente 11 sind in ihrem Querschnitt somit spiegelsymmetrisch.

An der Basis 18 und den Schenkeln 19 und 20 sind Trag- und Stützelemente 27 angeordnet. Gezeigt ist hier ein Ausführungsbeispiel, bei dem die Trag- und Stützelemente 27 als T-förmige Haken 28 und als L-förmige Haken 29 ausgebildet sind.

Die Fig. 9 -14 zeigen Profilelemente 11 im Querschnitt mit beispielhaften Ausstattungen mit verschiedenen Decken- und Funktionselementen.

Es ist zu erkennen, dass die Trag- und Stützelemente 20 in Form von T- und L-förmigen-Haken 21, 22 Aufnahmepunkte bzw. -flächen für Funktionselemente bilden.

Fig. 9 zeigt eine Ausstattung mit einem Deckenelement 30. Das Deckenelement liegt in diesem Ausführungsbeispiel auf den Kanten 25 und 26 auf. Als Deckenelemente bieten sich z.B. Calciumsilikatplatten an, die Wasserdampf aufnehmen und abgeben können und somit zur Regulierung der Luftfeuchtigkeit und einem angenehmen Raumklima beitragen.

In Fig. 9 sind zudem Spalträume gezeigt, die vorzugsweise zwischen Deckenelementen 30 und Stegen 21 und 22 und Deckenelementen 30 und Kragen 23 und 24 bleiben, damit sich die Deckenelemente 30 einfach verschieben und aushängen lassen.

Zu einem guten Raumklima können zudem Abluft- und Zuluftkanäle 31 und 33 beitragen, wie sie in den Fig. 10 und 11 dargestellt sind. Die Zuluftkanäle sind mit Düsen 32 ausgestattet, über die Zuluft in den Raum geleitet werden kann. Die Lüftungskanäle 31 und 33 werden dabei z.B. von T-förmigen Haken 28 aufgenommen.

Fig. 12 zeigt, dass an den Trag- und Stützelementen 27, und zwar gemäß Ausführungsbeispiel insbesondere an den L-förmigen Haken 29 Kabelkanäle mit Kabeln 34 aufgenommen werden können. Die Raumdecke kann also mit Kabelkanälen, in denen z.B. vorgefertigte Kabelbäume mit Steckverbindungen verlegt werden, ausgestattet sein. So können elektrischen Verbraucher, wie z.B. Leuchtmittel oder Elektromotoren, über die von der Raumdecke bereitgestellte Verkabelung betrieben werden können.

Ein Leuchtmittel 35 ist in Fig. 13 beispielhaft zwischen zwei T-förmigen Haken 28 eingeklemmt. Bei dem Leuchtmittel kann es sich zum Beispiel um LEDs mit einer langen Lebensdauer handeln. Dort wo Leuchtmittel 35 an den Trag- und Stützmitteln 20 befestigt sind, ist es sinnvoll lichtdurchlässige Deckenelemente 30 z.B. Glasplatten 36 einzubauen. Muss das Leuchtmittel 35 z.B. ausgetauscht werden, lässt sich die Glasplatte 36 einfach aushängen, das Leuchtmittel 35 austauschen und die Glasplatte 36 anschließend wieder einhängen.

In Fig. 14 sind zwei Profilelemente 11 zu sehen, die unter Belassung eines Spaltraums 42 aneinandergrenzen.

Als weiteres Ausstattungsbeispiel ist in Fig. 14 zu sehen, wie in einem Hohlraum, der zwischen zwei Profilelementen 11, die über Kragen 21 bzw. 22 verfügen, gebildet ist, Fahrwerke 39 aufgenommen sein können. Die Fahrwerke 39 können Rollen 40 aufweisen und mit einer Aufhängung 42 ausgestattet sein. Die Aufhängung 42 erstreckt sich dabei durch den zwischen zwei Profilelementen 11 belassenen Spaltraum 42. An diesen Aufhängungen 42 lassen sich Fahrelemente (in der Zeichnung nicht zu sehen) anbringen. Beispielsweise können sie verfahrbare Raumteiler wie z.B. Wände aufnehmen. Die verfahrbaren Wände können z.B. mit Elektromotoren betrieben werden.

Fig. 14 zeigt zudem beispielhaft, wo sich Bohrungen 37 befinden können. Bohrungen 37 befinden sich hier in der Basis 18 und zwar gegenüber der von L-förmigen Haken 29 bereitgestellten Auflageflächen, auf denen Abluftkanal 33 teilweise aufliegt. Durch die Bohrungen sind Befestigungsmittel 38 geführt, die mit dem Abluftkanal 33 und den L-förmigen Haken 28 zusammenwirken und so Lüftungskanal 33 zusätzlich fixieren. Am Beispiel des Abluftkanals 30 ist ferner gut zu erkennen, wie die als L- und T-förmigen Haken 28 und 29 ausgebildeten Trag- und Stützelemente 27 zum einen Tragflächen und zum anderen Stützflächen bereitstellen. So dienen die L-förmigen Haken 29, die an der Basis 18 angeordnet sind als Tragflächen und die L-förmigen Haken 29, die an den Schenkeln 19 und 20 angebracht sind, als seitliche Stützflächen für den Abluftkanal 33.

In Fig. 15 ist eine bevorzugte Ausführungsform der Raumdecke zu sehen, bei der sich die Raumdecke im endmontierten Zustand aus zehn Profilelementen 11 zusammensetzt. Die Ausstattung mit Decken- und Funktionselementen, wie sie hier gezeigt ist, ist rein beispielhaft. Deckenelemente 30 und 36, Lüftungskanäle 31 und 33, Leuchtmittel 35 und Fahrwerke 39 können an beliebigen Positionen angebracht und auch jederzeit ausgetauscht werden. Die Ausstattung mit Decken- und Funktionselementen ist zudem nicht auf die hier gezeigten Beispiele beschränkt. An den Trag- und Stützelementen 27 können z.B. auch Geräte wie Fernseher oder Beamer aufgenommen werden. Abgesehen vom Fahrwerk 39 mit Aufhängung 42, an der eine verfahrbare Wand angebracht sein kann, ist zudem angedeutet, dass auch feste Wände 43 vorgesehen sein können. Die Profilelemente 11 können auf den festen Wänden 43 aufliegen. Die Profilelemente 11 können zudem mit den festen Wänden 43 verschraubt sein, was zur Stabilität der Raumdecke beiträgt.

Fig. 16 zeigt, dass alternativ zu der Aufnahme von Funktionselementen an den Trag- und Stützelementen 27, die Funktionselemente auch über Universal-Halter 44 aufgenommen werden können. Der Universal-Halter 44 verfügt dafür über Flächen 46, die auf den Kanten 25, 26 aufliegen. Zwischen Flächen 46 und Stegen 23, 24 kann ein Spaltraum belassen sein, sodass sich die Universal-Halter 44, wie die anderen Deckenelemente 30 auch, jederzeit anheben und austauschen lassen. Insbesondere lassen sich so die Universal-Halter mit Funktionselementen ausstatten und anschließend in die Profilelemente 11 einhängen. Die Universal-Halter 44 verfügen zum Zweck der Aufnahme von Funktionselementen über Löcher 45. Es können beliebig viele Löcher 45 in verschiedenen Positionen und Abständen vorgesehen sein. Beispielhaft sind in Fig. 16 drei Löcher 45 gezeigt. Durch die Löcher 45 können unter anderem Befestigungselemente oder Kabel geführt werden. Beispielsweise können Schrauben für die Befestigung einer Beamer-Deckenhalterung und Beamer-Kabel (beides nicht gezeigt) durch die Löcher 45 geführt werden.

Fig. 17 zeigt die bevorzugte Ausführungsform aus Fig. 15 mit einer Aufsicht auf ein Profilelement 11. Dadurch lässt sich erkennen, dass die Profilelemente 11 quer zur ihrer Längserstreckung nebeneinander liegen.

Fig. 18 zeigt eine Ansicht einer erfindungsgemäßen Raumdecke von schräg unten. Hier ist zu sehen, dass die Profilelemente 11 über ihre gesamte Längserstreckung Deckenelemente 30 aufnehmen können. Die Deckenelemente 30 können dabei verschiedene Abmessungen aufweisen. Die Profilelemente 11 können, insbesondere an Stellen, an denen sie nicht von Deckenelementen oder anderen Elementen verdeckt sind, gefärbt (z.B. lackiert oder pulverbeschichtet) sein. Die Profilelemente 11 können beispielsweise in der Farbe der Deckenelemente gefärbt sein, was zum Eindruck einer einheitlichen, geschlossenen Raumdecke beiträgt.

### Bezugszeichen

- 1: Tiny House
- 2: Dachkörper
- 3: erste Dachseite
- 4: zweite Dachseite
- 5: Hauskörper
- 6: Solarmodul
- 7: Flachdach
- 8: äußere Stützstruktur
- 9: innere Stützstruktur
- 10: Tragrahmen
- 11: Profilelement
- 12: Trägerelement
- 13: Verkleidungselement
- 14: Wandelement
- 15: Isolierschicht
- 16: Dachelement
- 17: Fassadenelement
- 18: Basis
- 19: 1. Schenkel
- 20: 2. Schenkel
- 21: 1. Kragen
- 22: 2. Kragen
- 23: 1. Steg
- 24: 2. Steg
- 25: 1. Kante
- 26: 2. Kante
- 27: Trag- oder Stützelement
- 28: T-förmiger Haken
- 29: L-förmiger Haken
- 30: Deckenelement
- 31: Zuluftkanal
- 32: Düse
- 33: Abluftkanal
- 34: Kabel
- 35: Leuchtmittel
- 36: Glasplatte
- 37: Bohrung
- 38: Befestigungsmittel
- 39: Fahrwerk
- 40: Rolle
- 41: Spaltraum
- 42: Aufhängung
- 43: feste Wand
- 44: Universal-Halter
- 45: Loch
- 46: Fläche

## Patentansprüche

1. Raumdecke, insbesondere für Tiny Houses, mit einer Mehrzahl von lattenförmig ausgebildeten Profilelementen (11) aus Metall, die quer zu ihrer Längserstreckung nebeneinander angeordnet sind, **dadurch gekennzeichnet, dass** die Profilelemente (11) eine Basis (18) und einen ersten an einem ersten Endabschnitt der Basis (18) angeordneten Schenkel (19) aufweisen, wodurch ein Volumenraum definiert ist, und dass die Profilelemente (11) raumseitig offen ausgebildet sind, und dass die Profilelemente (11) an der Basis (18) und/oder dem Schenkel (19) angeordnete Trag- und/oder Stützelemente (27) aufweisen, wobei die Trag- und/oder Stützelemente (27) Aufnahmepunkte und/oder -flächen für Funktionselemente aufweisen.

2. Raumdecke nach Anspruch 1, **dadurch gekennzeichnet, dass** die Profilelemente (11) einen zweiten an einem zweiten Endabschnitt der Basis (18) angeordneten Schenkel (20) aufweisen, sodass die Profilelemente (11) im Querschnitt U-förmig sind.

3. Raumdecke nach Anspruch 2, **dadurch gekennzeichnet, dass** die Profilelemente (11) einen an einem der Basis (18) gegenüberliegenden Endabschnitt des ersten Schenkels (19) angeordneten ersten Kragen (21) und einen an einem der Basis (18) gegenüberliegenden Endabschnitt des zweiten Schenkels (20) angeordneten zweiten Kragen (22) aufweisen, wobei die Schenkel (19, 20) einander zugewandte und voneinander abgewandte Seiten aufweisen und die Kragen (21, 22) an den voneinander abgewandten Seiten der Schenkel (19, 20) angeordnet sind, wobei der erste Kragen in einem rechten Winkel zum ersten Schenkel (19) und der zweite Kragen in einem rechten Winkel zum zweiten Schenkel (20) angeordnet ist.

4. Raumdecke nach den vorherigen Ansprüchen, **dadurch gekennzeichnet, dass** die Profilelemente (11) an einem dem ersten Schenkel (19) gegenüberliegenden Endabschnitt des ersten Kragens (21) einen ersten Steg (23) und an einem dem zweiten Schenkel (20) gegenüberliegenden Endabschnitt des zweiten Kragens (22) einen zweiten Steg (24) aufweisen, wobei die Stege (23, 24) eine Verlängerung in die Richtung bilden, in die der erste und der zweite Schenkel (19, 20) weisen, wobei der erste Steg (23) in einem rechten Winkel zum ersten Kragen (21) und der zweite Steg (24) in einem rechten Winkel zum zweiten Kragen (22) angeordnet ist.

5. Raumdecke nach Anspruch den vorherigen Ansprüchen, **dadurch gekennzeichnet, dass** die Profilelemente (11) an einem dem ersten Kragen (21) gegenüberliegenden Endabschnitt des ersten Stegs (23) eine erste Kante (25) und an einem dem zweiten Kragen (22) gegenüberliegenden Endabschnitt des zweiten Stegs (24) eine zweite Kante (26) aufweisen, wobei die Stege (23, 24) einander zugewandte und voneinander abgewandte Seiten aufweisen und die Kanten (25, 26) an den einander zugewandten Seiten der Stege (23, 24) angeordnet sind, wobei die erste Kante (25) in einem rechten Winkel zum ersten Steg (23) und die zweite Kante (26) in einem rechten Winkel zum zweiten Steg (24) angeordnet ist.

6. Raumdecke nach Anspruch 4 oder 5, **dadurch gekennzeichnet, dass** die Raumdecke Deckenelemente (30) aufweist, wobei die Deckenelemente (30) an den Stegen (23, 24) und/oder Kanten (25, 26) angeordnet sind.

7. Raumdecke nach Anspruch 3, 4, oder 5, **dadurch gekennzeichnet, dass** die Raumdecke Fahrwerke (39) aufweist, wobei die Fahrwerke (39) in einem Hohlraum angeordnet sind, der durch aneinander unter Belassung eines Spaltraums (41) grenzende Profilelemente (11) gebildet ist.

8. Raumdecke nach Anspruch 1, **dadurch gekennzeichnet, dass** die Trag- und/oder Stützelemente (27) als L-förmige und/oder T-förmige Haken (28, 29) ausgebildet sind.

9. Raumdecke nach Anspruch 1, **dadurch gekennzeichnet, dass** die Profilelemente (11) Bohrungen (37) aufweisen.

10. Raumdecke nach einem der vorherigen Ansprüche, **dadurch gekennzeichnet, dass** die Profilelemente (11) einstückig ausgebildet sind.

11. Raumdecke nach Anspruch 1, **dadurch gekennzeichnet, dass** Profilelemente (11) untereinander verschraubt sind.

12. Raumdecke nach Anspruch 1, **dadurch gekennzeichnet, dass** Profilelemente (11) mit einer Tragkonstruktion verschraubt sind.

13. Raumdecke nach Anspruch 1, **dadurch gekennzeichnet, dass** die Raumdecke Lüftungskanäle (31, 33) und/oder Kabelkanäle und/oder Leuchtmittel (35) aufweist, wobei die Lüftungskanäle (31, 33) und/oder Kabelkanäle und/oder Leuchtmittel (35) an den Trag- und/oder Stützelementen (27) angeordnet sind.

14. Raumdecke nach Anspruch 7, **dadurch gekennzeichnet, dass** an der Raumdecke Wände angeordnet sind, wobei die Wände an den Fahrwerken (39) angeordnet sind.

15. Tiny House (1) mit einer Raumdecke nach einem der vorherigen Ansprüche.
